# EUROPÄISCHE PATENTSCHRIFT

(11) **EP 4 671 637 B1**
(45) Veröffentlichungstag und Bekanntmachung des Hinweises auf die Patenterteilung: **08.04.2026**
(21) Anmeldenummer: 24184608.8
(22) Anmeldetag: 26.06.2024
(51) Int. Cl.: F24H 3/02, F24H 3/04, F24H 9/00

(54) **HEISSLUFT-GERÄT**
HOT AIR APPARATUS
APPAREIL À AIR CHAUD

(43) Veröffentlichungstag der Anmeldung: 31.12.2025
(73) Patentinhaber: Leister Technologies AG, 6056 Kägiswil (CH)
(72) Erfinder: Barmettler, Werner, 6373 Ennetbürgen (CH); Flüe, Markus von, 6060 Sarnen (CH); Bösch, Pascal, 5734 Reinach (CH)
(74) Vertreter: Witte, Weller & Partner Patentanwälte mbB

(56) Entgegenhaltungen:
- EP-B1- 2 937 631
- US-A- 3 209 988
- US-A- 3 943 329
- US-A1- 2010 065 545

## Beschreibung

### TECHNISCHES GEBIET

Die Erfindung betrifft das technische Gebiet der Heißluft-Geräte, insbesondere den Arbeitsschutz beim Arbeiten mit einem Heißluft-Gerät. Die Erfindung betrifft insbesondere eine Kombination aus einem Heizrohr und einem das Heizrohr umgebenden Schutzrohr für ein Heißluft-Gerät.

### HINTERGRUND

Heißluft-Geräte weisen typischerweise ein Heizrohr auf, in welchem ein Heizelement aufgenommen ist und einen Lüfter, welcher Luft durch das Heizrohr leitet, sodass diese um das Heizelement strömt, sich entsprechend erhitzt und an einem Heißluftaustrittsende des Heizrohres austritt. Der Lüfter kann in das Heißluftgerät integriert sein oder ein eigenes Gerät sein, sodass das Heißluft-Gerät eine Fremdluftversorgung aufweist. Die Oberfläche des Heizrohres kann sich je nach Luftaustrittstemperatur insbesondere im Bereich des Heißluftaustrittsendes auf bis zu 500°C - 600°C erhitzen. Zum Schutz vor Verbrennungen werden Heißluft-Geräte deshalb mit einem Berührschutz oder Schutzrohr versehen, welches das Heizrohr von diesem beabstandet umgibt. Ein Schutzrohr kann auch als Berührschutzrohr bezeichnet werden.

Insbesondere bei Heißluft-Handgeräten für Anwendungen, bei welchen mit dem Heißluft-Gerät eine Kraft auf ein Werkstück ausgeübt werden muss, wie beispielsweise beim Ziehschweißen mittels eines Heißluft-Handgeräts und einer speziellen Düse, ist es von Vorteil, das Gerät möglichst nahe an der Düse, d.h. am Luftaustrittsende, zu halten bzw. anzufassen.

Aus dem Stand der Technik sind Möglichkeiten zur Ausgestaltung des Berührschutzes oder Schutzrohres von Heißluft-Geräten bekannt.

US 3209988 A1 offenbart ein Heißluft-Gerät mit einem Heizrohr und einem Schutzrohr, wobei das Schutzrohr ein Heißluftaustrittsende mit mindestens eine Durchgangsöffnung in der Wandung aufweist.

Das Heizrohr kann von einem passiven Berührschutz umgeben sein. Ein Berührschutz kann aus einem Material mit einer geringen Wärmeleitfähigkeit bestehen, beispielsweise aus Kunststoff. Ein Nachteil dieser Lösung besteht darin, dass auch der Berührschutz einen ausreichenden Abstand zum Heizrohr wahren muss, um nicht zu stark erhitzt zu werden, was die Größe des Heißluftgeräts vergrößert. Es wäre jedoch wünschenswert, ein kompaktes Heißlufthandgerät bereitzustellen.

Alternativ zu einem passiven Berührschutz kann eine aktive Kühlung bereitgestellt werden. Eine aktive Kühlung kann beispielsweise mittels einer Hinterlüftung, insbesondere nach dem "Injektor-Prinzip" erzielt werden. Dabei wird ein Teil des Luftstroms bzw. der Kompressorluft in den Zwischenraum zwischen Heizrohr und Schutzrohr eingeblasen.

Die Erfinder haben erkannt, dass insbesondere im Bereich des Luftaustrittsendes des Schutzrohres dennoch Stellen mit hohen Temperaturen (>60°C) auftreten können, sodass der Nutzer dieses nur mit Arbeitshandschuhen über längere Zeit anfassen kann. Dies kann in der Praxis zu wiederholten Arbeitsunterbrechungen führen, in denen das Heißluft-Gerät abkühlen sollte und/oder das Tragen von Arbeitshandschuhen zum Schutz gegen die hohen Temperaturen erschwert die Feinmotorik und somit das effiziente Arbeiten des Nutzers.

### KURZDARSTELLUNG DER ERFINDUNG

Es ist eine Aufgabe von einem Aspekt der vorliegenden Erfindung, die genannten Nachteile des Stands der Technik zumindest teilweise auszuräumen. Es wäre wünschenswert, ein Heißluft-Gerät bereitzustellen, welches sich bei Betrieb des Heißluft-Geräts insbesondere in durch den Nutzer zu berührenden Bereichen kaum und nur langsam erhitzt, sodass der Nutzer es über einen längeren Zeitraum, ggf. auch ohne Arbeitshandschuhe anfassen kann.

Erfindungsgemäß wird die Aufgabe gelöst durch Bereitstellen eines Heißluft-Geräts mit einem Heizrohr, und einem Schutzrohr, wobei das Schutzrohr das Heizrohr (zumindest abschnittsweise) umgibt und von diesem beabstandet ist, wobei das Heizrohr ein Heißluftaustrittsende aufweist, wobei das Schutzrohr einen ersten Hauptkörper und ein zum Heißluftaustrittsende des Heizrohres gerichtetes Luftaustrittsende aufweist, wobei (quer zu einer Strömungsrichtung des Heißluftstroms durch das Heizrohr) ein uneinheitlicher Abstand zwischen dem Schutzrohr und dem Heizrohr vorgesehen ist, wobei der Abstand im Luftaustrittsende größer ist als der Abstand in einem an das Luftaustrittsende, insbesondere unmittelbar, angrenzenden Bereich des ersten Hauptkörpers, und wobei das Luftaustrittsende des Schutzrohrs mindestens eine Durchgangsöffnung in einer Wandung aufweist, vorzugsweise im Bereich der Abstandserweiterung. Unter einem Abstand kann eine sogenannte Ringspalthöhe zwischen Heizrohr und Schutzrohr verstanden werden. Mit anderen Worten kann insbesondere eine in Längsrichtung des Heißluftstroms uneinheitliche Ringspalthöhe zwischen dem Heizrohr und einem das Heizrohr umgebenden Schutzrohr vorgesehen sein, wobei im Bereich einer Änderung bzw. relativen Querschnittserweiterung eine oder mehrere Durchgangsöffnungen in der Wandung des Schutzrohres vorgesehen sind.

Das Heißluft-Gerät kann insbesondere ein Heißluft-Handgerät sein. Das Heißluft-Gerät kann eine integrierte Luftversorgung aufweisen oder eine Fremdluftversorgung.

Im Rahmen der vorliegenden Offenbarung ist unter einem Rohr insbesondere ein tubulärer Körper zu verstehen, der in der Regel zumindest abschnittsweise zylindrisch oder im Wesentlichen zylindrisch ist. Eine Wandung des Rohres umschließt entlang der Länge des Rohres den Innenraum oder das Volumen des Rohres und begrenzt das Rohr nach außen. Das erfindungsgemäße Schutzrohr weist ein offenes Ende auf, an welchem das Luftaustrittsende angeordnet ist. Wie dem Fachmann klar sein wird, ist ein solches offenes Ende nicht als Durchgangsöffnung in der Wandung des Rohres zu verstehen. Mit anderen Worten ist die mindestens eine Durchgangsöffnung in einer seitlichen Wandlung des Schutzrohres vorgesehen.

Durch einen uneinheitlichen und im Luftaustrittsende größeren Abstand zwischen dem Schutzrohr und dem Heizrohr in Kombination mit Durchgangsöffnungen in der Wandung am Luftaustrittsende kann die Oberflächentemperatur des Schutzrohres bei Betrieb des Heißluft-Gerätes vorteilhafterweise erheblich reduziert werden. Insbesondere am Luftaustrittsende, wo bei herkömmlichen Schutzrohren von Heißluft-Geräten ein besonders starkes Erhitzen beobachtet wird, erlaubt die Erfindung ein Reduzieren der Oberflächentemperatur und das Erhitzen passiert langsamer.

Hierbei können die Durchgangsöffnungen im Bereich des Luftaustrittsendes ein Ansaugen zusätzlicher kühler Umgebungsluft in den Zwischenraum zwischen Schutzrohr und Heizrohr aufgrund des Luftstroms in diesem ermöglichen, was den Luftstrom gerade im Luftaustrittsende und somit das Luftaustrittsende als Solches zusätzlich kühlt.

In Verbindung mit den Durchgangsöffnungen in der Wandung ermöglicht der größere Abstand zwischen Schutzrohr und Heizrohr im Luftaustrittsende, nicht nur eine Reduktion des Erhitzens des Schutzrohres durch Wärmestrahlung, insbesondere im Luftaustrittsende, sondern auch eine Verbesserung der Kühlwirkung mit der zusätzlich durch die Durchgangsöffnungen eingesaugte Umgebungsluft.

Die mindestens eine Durchgangsöffnung in der Wandung ist vorzugsweise im Bereich der Abstandserweiterung angeordnet. Hierdurch kann die kühlere Umgebungsluft vorteilhaft eingesaugt werden. Ein weiterer Vorteil der Anordnung im Bereich der Abstandserweiterung besteht darin, dass für den Nutzer klar ersichtlich ist, ab welchem Abschnitt die zusätzliche Kühlwirkung bereitgestellt wird. Dies kann die Handhabung weiter vereinfachen.

Es ist jedoch auch möglich, dass die mindestens eine Durchgangsöffnung nach der Abstandserweiterung angeordnet ist oder dass eine oder mehrere zusätzliche Durchgangsöffnungen in der Wandung nach dem Bereich der Abstandserweiterung angeordnet sind. Ferner ist es auch möglich, dass die eine oder mehreren Durchgangsöffnungen in der Wandung ausschließlich im Bereich der Abstandserweiterung angeordnet sind. Hierdurch können Verwirbelungen, welche ansonsten durch ggf. zusätzliche Durchgangsöffnungen nach dem Bereich der Abstandserweiterung auftreten könnten, vermieden werden und eine verbesserte Kühlluftströmung bis zum Luftauslass erreicht werden.

Vorteilhafterweise senkt das reduzierte und langsame Erhitzen des Schutzrohres das Verletzungs- bzw. Verbrennungsrisiko des Nutzers und ermöglicht ein Anfassen des Schutzrohres durch den Nutzer auch über einen längeren Zeitraum und insbesondere ohne Arbeitshandschuhe, was den Arbeitsfluss und die Feinmotorik der Nutzers bei der Arbeit verbessert.

In einer bevorzugten Ausführungsform weist das Schutzrohr einen uneinheitlichen ersten Innendurchmesser auf, wobei der erste Innendurchmesser im Luftaustrittsende größer ist als in einem unmittelbar an das Luftaustrittsende angrenzenden Bereich des ersten Hauptkörpers.

Im Rahmen der vorliegenden Offenbarung ist unter einem Innendurchmesser eines Rohres insbesondere die Länge einer Strecke zwischen zwei Punkten auf einer Innenfläche der Wandung zu verstehen, wobei beide Punkte in einer zu einer Längenrichtung des Rohres senkrechten Ebene liegen und wobei die Strecke durch den Schwerpunkt des durch die Innenfläche der Wandung des Rohres umschlossenen Teils der Ebene verläuft. Ein Innendurchmesser eines Rohres kann, wie dem Fachmann bekannt sein wird, einheitlich sein, beispielsweise wenn das Rohr zylindrisch ist. Ein Innendurchmesser eines Rohres kann, wie dem Fachmann bekannt sein wird, auch uneinheitlich sein. Der Innendurchmesser kann entlang der Länge des Rohres uneinheitlich sein, wenn das Rohr beispielsweise Verdickungen bzw. Erweiterungen oder Engstellen aufweist. Der Innendurchmesser eines Rohres kann entlang des Umfangs des Rohres uneinheitlich sein, wenn das Rohr beispielsweise nicht zylindrisch, sondern prismatisch mit einer polygonalen Basis ist. Der Innendurchmesser eines Rohres kann auch entlang der Länge und des Umfangs uneinheitlich sein.

Dies erlaubt vorteilhefterweise eine glatte, beispielsweise zylindrische, Form des Heizrohres, was eine Verengung am Heißluftaustrittsende vermeidet und so eine breitere Verteilung der Heißluft über das Werkstück ermöglicht.

In einer bevorzugten Ausführungsform weist das Heizrohr einen zweiten Hauptkörper und einen uneinheitlichen zweiten Außendurchmesser auf, wobei der zweite Außendurchmesser im Heißluftaustrittsende kleiner ist als in einem unmittelbar an das Heißluftaustrittsende angrenzenden Bereich des zweiten Hauptkörpers.

Dies erlaubt vorteilhafterweise eine glatte, beispielsweise zylindrische, Form des Schutzrohres, was ein sicheres Festhalten bzw. Umfassen des Schutzrohres durch den Nutzer erleichtert. Da die Wandstärke eines Heizrohres oftmals relativ einheitlich ist und sich ein uneinheitlicher Außendurchmesser analog in einem uneinheitlichen Innendurchmesser wiederspiegelt, kann zur Vereinfachung auch auf den uneinheitlichen Innendurchmesser des Heizrohres Bezug genommen werden. In einer Ausführungsform kann das Heizrohr einen zweiten Hauptkörper und einen uneinheitlichen zweiten Innendurchmesser aufweisen, wobei der zweite Innendurchmesser im Heißluftaustrittsende kleiner ist als in einem unmittelbar an das Heißluftaustrittsende angrenzenden Bereich des zweiten Hauptkörpers. Es versteht sich, dass die Bezeichnungen erster und zweiter hierbei zur Unterscheidung zwischen Durchmessern bzw. Elementen von Schutzrohr und Heizrohr verwendet werden.

In einer bevorzugten Ausführungsform kann das Luftaustrittsende mindestens 2 Durchgangsöffnungen aufweisen. Insbesondere kann das Luftaustrittsende mindestens 2 und höchstens 50 Durchgangsöffnungen aufweisen, insbesondere mindestens 6 und höchstens 50.

Vorteilhafterweise kann durch mehr als eine Durchgangsöffnung bzw. eine Aufteilung auf mehrere Durchgangsöffnungen eine vorteilhafte Kühlwirkung bei vorteilhafter mechanischer Stabilität des Luftaustrittsendes erzielt werden. Dies trifft insbesondere auf Ausführungsformen zu, in denen sich die mindestens eine Durchgangsöffnung über mehr als 60% des Umfangs des Schutzrohres erstreckt.

Eine Begrenzung der Anzahl an Durchgangsöffnungen auf höchstens 50 sichert vorteilhafterweise eine hinreichende Größe der Durchgangsöffnungen. Je mehr Durchgangsöffnungen vorgesehen sind, desto kleiner werden diese. Sehr kleine Durchgangsöffnungen behindern bzw. verlangsamen den Luftstrom durch diese hindurch. Dadurch kann das Ansaugen von zusätzlicher Umgebungsluft erschwert werden. Die vorgeschlagene Anzahl ermöglicht in diesem spezifischen Anwendungsfall sowohl eine gute Stabilität als auch eine gute Ansaugung zusätzlicher Umgebungsluft.

In einer bevorzugten Ausführungsform kann mindestens eine von der mindestens einen Durchgangsöffnung kreisförmig oder schlitzförmig ausgebildet sein.

Kreisförmige Durchgangsöffnungen sind in ihrer Größe durch die Länge des Luftaustrittsendes begrenzt, was vorteilhafterweise das Risiko des Einsaugens von Kleinteilen durch die Durchgangsöffnung hindurch mindert.

Schlitzförmige Durchgangsöffnungen erlauben vorteilhafterweise ein Erstrecken einer Durchgangsöffnung über einen größeren Teil des Umfangs des Schutzrohres, sodass die Anzahl an Durchgangsöffnungen reduziert werden kann und zugleich die Größe der einzelnen Durchgangsöffnung maximiert wird. Darüber hinaus erlaubt eine schlitzförmige Durchgangsöffnung, die Länge des Luftaustrittsendes gering zu halten. Dies erlaubt vorteilhafterweise eine Konzentration des Kühleffektes auf das sich bei herkömmlichen Heißluft-Geräten üblicherweise besonders stark erhitzende Luftaustrittsende des Schutzrohres.

In einer bevorzugten Ausführungsform kann das Luftaustrittsende einen ersten Abschnitt und einen zweiten Abschnitt aufweisen, wobei der zweite Abschnitt zwischen dem ersten Abschnitt und dem ersten Hauptkörper angeordnet ist und der Abstand im ersten Abschnitt größer ist als der Abstand im zweiten Abschnitt.

Dies ermöglicht ein insbesondere abschnittsweises bzw. schrittweises Vergrößern des Abstandes im Luftaustrittsende, was vorteilhafterweise die Strömungseigenschaften des Luftstroms im Luftaustrittsende verbessert, indem es nicht zu einem plötzlichen Abfall Strömungsgeschwindigkeit kommt.

In einer bevorzugten Ausführungsform kann der erste Abschnitt über seine gesamte Länge einen einheitlichen Innendurchmesser aufweisen.

Dies stabilisiert den Luftstrom im Luftaustrittsende vorteilhafterweise derart, dass hinreichend zusätzliche Umgebungsluft durch die Durchgangsöffnungen angesaugt werden kann. Bei zunehmendem Abstand im ersten Abschnitt, kann es zu einem Abfall der Strömungsgeschwindigkeit kommen, was den Ansaugeffekt durch die Durchgangsöffnungen hindurch mindern kann. Ein kleiner werdender Innendurchmesser im Gegensatz dazu, würde den Druck im Schutzrohr erhöhen, was ebenfalls den Ansaugeffekt mindern kann.

Der erste Abschnitt kann entlang seines Umfangs einen uneinheitlichen oder einen einheitlichen ersten Innendurchmesser aufweisen.

In einer bevorzugten Ausführungsform kann der zweite Abschnitt einen uneinheitlichen ersten Innendurchmesser aufweisen, welcher insbesondere zum ersten Abschnitt hin größer wird.

Dies kann die Strömungseigenschaften des Luftstroms im Luftaustrittsende und somit den Wärme-Abtransport im Vergleich zu Ausführungsformen verbessern, in denen der zweite Abschnitt einen uneinheitlichen Innendurchmesser aufweist, welcher zum ersten Abschnitt hin kleiner wird.

In einer bevorzugten Ausführungsform kann der erste Innendurchmesser im zweiten Abschnitt zum ersten Abschnitt hin gleichmäßig oder (monoton) stetig größer werden.

Dies verbessert die Strömungseigenschaften des Luftstroms im Luftaustrittsende weiter, insbesondere im Hinblick auf die turbulenzfreie Vereinigung des durch das Schutzrohr strömenden Luftstroms und des sich mit diesem vereinigenden, durch die mindestens eine Durchgangsöffnung strömenden Luftstroms. Zudem wird das Ablagern von Verunreinigungen von außen am zweiten Abschnitt bzw. in der Umgebung der Durchgangsöffnungen reduziert, indem Vertiefungen vermieden werden.

In einer bevorzugten Ausführungsform kann der zweite Abschnitt in rechtem Winkel zum ersten Abschnitt ausgebildet sein.

Dies ermöglicht dem Nutzer vorteilhafterweise das Umfassen des Luftaustrittsendes mit einer (oder beiden) Händen, ohne dabei die Durchgangsöffnungen vollständig zu verschließen.

In einer bevorzugten Ausführungsform kann die mindestens eine Durchgangsöffnung im ersten Abschnitt und/oder im zweiten Abschnitt angeordnet sein, insbesondere ausschließlich im zweiten Abschnitt.

Dies ermöglicht, dass sich das mindestens eine Durchgangsloch über einen besonders großen Teil des Luftaustrittsendes erstreckt, was die Luftzirkulation zwischen Umgebung und Innerem des Schutzrohres begünstigt. Dies kann zur Kühlung beitragen.

In einer bevorzugten Ausführungsform kann die mindestens eine Durchgangsöffnung ausschließlich im zweiten Abschnitt angeordnet sein.

Dies begünstigt eine turbulenzarme Strömung im Luftaustrittsende, da die Vereinigung des durch das Schutzrohr strömenden Luftstroms und des durch die mindestens eine Durchgangsöffnung strömenden Luftstroms überwiegend im zweiten Abschnitt stattfindet. Dies verbessert den Wärmeabtransport mit dem Luftstrom.

In einer bevorzugten Ausführungsform kann sich der zweite Abschnitt über mindestens 15% und höchstens 50% der Länge des Luftaustrittsendes erstrecken.

Dies kann vorteilhafterweise, insbesondere in Ausführungsformen, in denen die mindestens eine Durchgangsöffnung ausschließlich im zweiten Abschnitt angeordnet ist, ermöglichen, dass der durch die mindestens eine Durchgangsöffnung strömende Luftstrom entlang eines hinreichend langen Bereichs des Endes des Schutzrohres strömt, um eine effektive Kühlung desselben zu erzielen.

In einer bevorzugten Ausführungsform kann sich die mindestens eine Durchgangsöffnung mindestens über 30% und höchstens über 95% eines Umfangs des Schutzrohres erstrecken, insbesondere über mindestens 50% und höchstens 95%.

Dies ermöglicht vorteilhafterweise eine hinreichende Kühlung des Luftaustrittsendes bzw. eine hinreichende Ansaugung von zusätzlicher Umgebungsluft.

In einer bevorzugten Ausführungsform kann sich das Luftaustrittsende über mindestens 5% und höchstens 50% der Länge des Schutzrohres erstrecken.

Es ist vorteilhaft, dass sich das Luftaustrittsende über mindestens 5% des Schutzrohres erstreckt, da so sichergestellt wird, dass der durch die mindestens eine Durchgangsöffnung strömende Luftstrom über eine hinreichende Strecke am Schutzrohr entlang strömt, um eine effektive Kühlung erzielen zu können.

Es ist vorteilhaft, dass sich das Luftaustrittsende über höchstens 50% des Schutzrohres erstreckt, da bekannt ist, dass sich das Ende des Schutzrohres, an dem die Luft austritt, besonders stark erhitzt. Weiter würde ein Erstrecken über mehr als 50% dazu führen würde, dass sich auch der durch die mindestens eine Durchgangsöffnung strömende Luftstrom auf seinem Weg durch das Innere des Schutzrohres zunehmend erhitzt, sodass am Ende des Schutzrohres, d.h. am Austrittsort des Luftstroms aus dem Schutzrohr, wie bei herkömmlichen Schutzrohren, keine effektive Kühlung möglich ist. Zudem würde ein Erstrecken über mehr als 50% dazu führen, dass die Strömungsgeschwindigkeit im Schutzrohr durch einen vergrößerten Innendurchmesser im Luftaustrittsende über den überwiegenden Teil des Schutzrohres hinweg reduziert wird, sodass die Kühlung des Schutzrohres gemindert wird. Ferner würde das Schutzrohr ein deutlich größeres Volumen einnehmen und hierdurch an Handlichkeit verlieren.

In einer bevorzugten Ausführungsform kann der Abstand zwischen dem Schutzrohr und dem Heizrohr im Luftaustrittsende höchstens 1,5-fach so groß sein, wie der Abstand in einem unmittelbar an das Luftaustrittsende angrenzenden Bereich des ersten Hauptkörpers.

Dies kann vorteilhafterweise eine hinreichende Handlichkeit des Schutzrohres und einen ausreichenden für eine effektive Kühlung desselben erforderlichen Luftstrom am Schutzrohr entlang ermöglichen.

In einer bevorzugten Ausführungsform umgibt das Schutzrohr das Heizrohr zumindest abschnittsweise und ist von diesem beabstandet, sodass zwischen dem Heizrohr und dem Schutzrohr ein Zwischenraum gebildet wird, wobei das Heißluft-Gerät derart konfiguriert ist, dass
- ein erster Luftstrom durch das Heizrohr hindurch in Richtung des Heißluftaustrittsendes geleitet werden kann, sodass der erste Luftstrom durch ein Heizelement erhitzt wird und aus dem Heizrohr durch das Heißluftaustrittsende austritt, und
- ein zweiter Luftstrom gleichgerichtet mit dem ersten Luftstrom durch den Zwischenraum hindurch geleitet werden kann, sodass der zweite Luftstrom eine Übertragung von Wärme vom Heizrohr auf das Schutzrohr mindert, am Luftaustrittsende einen dritten Luftstrom durch das mindestens eine Durchgangsloch in den Zwischenraum verursacht und gemeinsam mit dem dritten Luftstrom aus dem Schutzrohr durch das Luftaustrittsende austritt.

Vorteilhafterweise kann bei einem Solchen Heißluft-Gerät die Oberflächentemperatur des gesamten Schutzrohres bei Betrieb des Heißluft-Gerätes erheblich reduziert werden. Insbesondere am Luftaustrittsende, wo bei herkömmlichen Schutzrohren für Heißluft-Geräte ein besonders starkes Erhitzen beobachtet wird, erlaubt die Offenbarung ein Reduzieren der Oberflächentemperatur und das Erhitzen passiert langsamer.

Die Durchgangsöffnungen ermöglichen ein Ansaugen kühler Umgebungsluft in das Luftaustrittsende aufgrund des Luftstroms in diesem, was den Luftstrom gerade im Luftaustrittsende und somit das Luftaustrittsende als Solches zusätzlich kühlt.

Weitere Vorteile und Merkmale ergeben sich aus der nachfolgenden Beschreibung und der beigefügten Zeichnung. Es versteht sich, dass die vorstehend genannten und nachstehend noch zu erläuternden Merkmale nicht nur in der jeweils angegebenen Kombination, sondern auch in anderen Kombinationen verwendbar sind, ohne den Rahmen der vorliegenden Erfindung zu verlassen.

### KURZBESCHREIBUNG DER ZEICHNUNG

Im Folgenden werden nicht einschränkende Ausführungsbeispiele mit Bezug auf die Zeichnung detailliert erläutert.
- Fig. 1: zeigt einen Teil eines Heißluft-Gerätes 100 aufweisend ein Schutzrohr 10, ein Heizrohr 24 und einen Abstand zwischen dem Schutzrohr und dem Heizrohr als Schnitt.
- Fig. 2: zeigt ein Schutzrohr 10 eines Heißluft-Geräts 100 als Seitenansicht, wobei die mindestens eine Durchgangsöffnung 22 schlitzförmig ist.
- Fig. 3: zeigt ein Schutzrohr 10 eines Heißluft-Geräts 100 als Seitenansicht, wobei die mindestens eine Durchgangsöffnung 22 kreisförmig ist.
- Fig. 4: zeigt ein Schutzrohr 10 eines Heißluft-Geräts 100 als Seitenansicht, wobei die mindestens eine Durchgangsöffnung 22 schlitzförmig ist und in einem ersten Abschnitt 18 und in einem zweiten Abschnitt 20 angeordnet ist.
- Fig. 5: zeigt einen schematischen Längsschnitt durch ein Heißluft-Gerät 100.
- Fig. 6A: zeigt eine Wärmebild-Aufnahme eines herkömmlichen Heißluft-Geräts als Vergleichsbeispiel.
- Fig. 6B: zeigt eine Wärmebild-Aufnahme eines Heißluft-Geräts 100.

### DETAILLIERTE BESCHREIBUNG

Identische oder entsprechende Merkmale sind in den Figuren mit denselben Bezugszeichen gekennzeichnet.

Fig. 1 zeigt einen Teil eines Heißluft-Gerätes 100. Das Heißluft-Gerät 100 weist ein Schutzrohr 10 und ein Heizrohr 24 auf, wobei das Schutzrohr (10) das Heizrohr (24) umgibt und von diesem beabstandet ist. Das Heißluft-Gerät 100 kann ein Heißluft-Handgerät sein. Das Heißluft-Gerät 100 kann jedoch ein beliebiges Heißluft-Gerät sein, beispielsweise ein Heißluft-Einbaugerät. Die Darstellung ist daher auf den Bereich mit Heizrohr und Schutzrohr fokussiert.

Das Heizrohr 24 weist ein Heißluftaustrittsende 30, einen zweiten Hauptkörper 13 und einen zweiten Innendurchmesser 17a, 17b auf.

Im Heißluftaustrittsende 30 ist der zweite Innendurchmesser 17b des Heizrohres 24 in dem gezeigten Beispiel 0,93-fach so groß wie der zweite Innendurchmesser 17a in einem unmittelbar an das Heißluftaustrittsende 30 angrenzenden Bereich 13a des zweiten Hauptkörpers 13. Innen- und Außendurchmesser unterscheiden sich in dem gezeigten Beispiel lediglich durch die (einheitliche) Materialstärke, so dass zur Vereinfachung auf den Innendurchmesser Bezug genommen werden kann. Die Ausführungen gelten analog mit Bezug auf den Außendurchmesser.

In anderen bevorzugten Ausführungsformen kann der zweite Innendurchmesser im Heißluftaustrittsende 30 kleiner und höchstens 0,5-fach so groß sein wie der zweite Innendurchmesser 17a in einem unmittelbar an das Heißluftaustrittsende 30 angrenzenden Bereich 13a des zweiten Hauptkörpers 13.

Im gezeigten Beispiel ist der zweite Innendurchmesser 17a, 17b uneinheitlich, wobei der zweite Innendurchmesser 17a, 17b im Heißluftaustrittsende 30 kleiner ist als in einem unmittelbar an das Heißluftaustrittsende 30 angrenzenden Bereich 13a des zweiten Hauptkörpers 13.

In anderen bevorzugten Ausführungsformen kann das Heizrohr 24 einen einheitlichen zweiten Innendurchmesser 17a, 17b aufweisen.

Das Schutzrohr 10 weist einen ersten Hauptkörper 12, ein Luftaustrittsende 14 und einen ersten Innendurchmesser 16 auf.

Das Luftaustrittsende 14 weist mindestens eine Durchgangsöffnung 22 in einer Wandung auf und ist zur Heißluftaustrittsöffnung 30 des Heizrohres 24 gerichtet.

Im Luftaustrittsende 14 ist der Abstand in dem gezeigten Beispiel 2,25-fach so groß wie der Abstand zwischen dem Schutzrohr 10 und dem Heizrohr 24 in einem unmittelbar an das Luftaustrittsende 14 angrenzenden Bereich 12a des ersten Hauptkörpers 12.

In anderen bevorzugten Ausführungsformen kann der Abstand im Luftaustrittsende 14 mindestens größer und höchstens 10-fach so groß sein wie der Abstand in einem unmittelbar an das Luftaustrittsende 14 angrenzenden Bereich 12a des Hauptkörpers 12.

Im gezeigten Beispiel ist der erste Innendurchmesser 16 einheitlich, wobei dennoch ein uneinheitlicher Abstand zwischen dem Schutzrohr (10) und dem Heizrohr (24) vorgesehen ist, wobei der Abstand im Luftaustrittsende 14 größer ist als in einem unmittelbar an das Luftaustrittsende 14 angrenzenden Bereich 12a des ersten Hauptkörpers 12.

In anderen bevorzugten Ausführungsformen kann das Schutzrohr 10 einen uneinheitlichen ersten Innendurchmesser 16 aufweisen.

Fig. 2 zeigt ein Schutzrohr 10 für das Heißluft-Gerät 100. Das Schutzrohr 10 weist einen uneinheitlichen ersten Innendurchmesser 16a, 16b, 16c auf.

In anderen bevorzugten Ausführungsformen ist der erste Innendurchmesser 16a, 16b, 16c einheitlich.

Der Hauptkörper 12 ist tubulär und weist einen im Wesentlichen über die Länge des ersten Hauptkörpers 12 einheitlichen ersten Innendurchmesser 16a und zwei offene Enden auf.

In anderen bevorzugten Ausführungsformen kann der erste Hauptkörper 12 eine beliebige andere Form aufweisen, solange er im Wesentlichen tubulär ist, sodass die gewöhnliche Funktion eines Schutzrohres erfüllt wird. Der erste Hauptkörper 12 kann insbesondere einen über seine Länge und/oder seinen Umfang uneinheitlichen ersten Innendurchmesser 16a aufweisen.

Das Luftaustrittsende 14 weist einen ersten Abschnitt 18, einen zweiten Abschnitt 20 und Durchgangsöffnungen 22 in einer Wandung auf und ist zu der Heißluftaustrittsöffnung des Heizrohres gerichtet.

Im Luftaustrittsende 14 ist der erste Innendurchmesser 16b, 16c des Schutzrohres 10 in dem gezeigten Beispiel 1,1-fach so groß wie der erste Innendurchmesser 16a in einem unmittelbar an das Luftaustrittsende 14 angrenzenden Bereich 12a des ersten Hauptkörpers 12.

In anderen bevorzugten Ausführungsformen kann der erste Innendurchmesser im Luftaustrittsende 14 mindestens größer und höchstens 1,5-fach so groß sein wie der erste Innendurchmesser 16a in einem unmittelbar an das Luftaustrittsende 14 angrenzenden Bereich 12a des ersten Hauptkörpers 12.

Das Luftaustrittsende 14 erstreckt sich in dem gezeigten Beispiel über 10% der Länge des Schutzrohres 10.

In anderen bevorzugten Ausführungsformen kann sich das Luftaustrittsende 14 über mindestens 5% und höchstens 50% der Länge des Schutzrohres 10 erstrecken.

Der erste Abschnitt 18 weist in dem gezeigten Beispiel einen entlang seiner gesamten Länge einheitlichen ersten Innendurchmesser 16b auf.

In anderen bevorzugten Ausführungsformen kann der erste Abschnitt 18 einen entlang seiner Länge uneinheitlichen ersten Innendurchmesser 16b aufweisen.

Der zweite Abschnitt 20 ist zwischen dem ersten Abschnitt 18 und dem ersten Hauptkörper 12 angeordnet.

Der zweite Abschnitt 20 erstreckt sich in dem gezeigten Beispiel über 15% der Länge des Luftaustrittsendes 14.

In anderen bevorzugten Ausführungsformen kann sich der zweite Abschnitt 20 über mindestens 15% und höchstens 50% der Länge des Luftaustrittsendes 14 erstrecken.

Im zweiten Abschnitt 20 wird der erste Innendurchmesser 16c in dem gezeigten Beispiel zum ersten Abschnitt 18 hin gleichmäßig oder stetig größer.

In anderen bevorzugten Ausführungsformen kann der erste Innendurchmesser 16c im zweiten Abschnitt 20 zum ersten Abschnitt 18 hin ungleichmäßig bzw. unstetig größer werden oder der zweite Abschnitt 18 kann rechtwinklig zu dem ersten Abschnitt 18 angeordnet sein.

In der in Fig. 2 gezeigten bevorzugten Ausführungsform sind 8 Durchgangsöffnungen 22 vorgesehen. In anderen bevorzugten Ausführungsformen kann mindestens eine Durchgangsöffnung 22 vorgesehen sein, bevorzugt mindestens 2 und höchstens 50, mehr bevorzugt mindestens 6 und höchstens 50.

Die Durchgangsöffnungen 22 sind in dem gezeigten Beispiel schlitzförmig, sind regelmäßig oder symmetrisch entlang des Umfangs des Luftaustrittsendes 14 angeordnet, erstrecken sich entlang 80% des Umfangs des Luftaustrittsendes 14 und sind zueinander identisch.

Fig. 3 zeigt eine andere Ausführungsform des Schutzrohrs 10 für das Heißluft-Gerät mit 12 Durchgangsöffnungen 22, wobei die Durchgangsöffnungen 22 in dem gezeigten Beispiel kreisförmig sind, regelmäßig oder symmetrisch entlang des Umfangs des Luftaustrittsendes 14 angeordnet sind, sich entlang 50% des Umfangs des Luftaustrittsendes erstrecken und identisch zueinander sind.

In anderen bevorzugten Ausführungsformen kann die mindestens eine Durchgangsöffnungen 22 jede beliebige Form aufweisen, unregelmäßig bzw. unsymmetrisch entlang des Umfangs des Luftaustrittsendes 14 angeordnet sein, sich entlang mindestens 30% und höchstens 95% des Umfangs des Luftaustrittsendes 14 erstrecken und/oder nicht alle identisch zueinander sein.

Die Durchgangsöffnungen 22 sind in den in Fig. 1 und 2 gezeigten bevorzugten Ausführungsformen ausschließlich im zweiten Abschnitt 20 angeordnet.

Fig. 4 zeigt eine weitere bevorzugte Ausführungsform des Schutzrohrs 10 für das Heißluft-Gerät 100 mit 24 Durchgangsöffnungen 22, wobei die mindestens eine Durchgangsöffnung 22 im ersten Abschnitt 18 und im zweiten Abschnitt 20 angeordnet sind.

In anderen bevorzugten Ausführungsformen kann die mindestens eine Durchgangsöffnung 22 im ersten Abschnitt 18 und/oder im zweiten Abschnitt 20 angeordnet sein, beispielsweise ausschließlich im ersten Abschnitt 18.

Fig. 5 zeigt einen schematischen Längsschnitt eines Teils eines Heißluft-Gerätes 100. Das Heißluft-Gerät 100 weist das Schutzrohr 10 und ein Heizrohr 24 auf. Das Schutzrohr 10 umgibt das Heizrohr 24 mindestens abschnittsweise und ist von diesem beabstandet. Aufgrund der Beabstandung des Schutzrohres 10 von dem Heizrohr 24 wird zwischen dem Schutzrohr 10 und dem Heizrohr 24 ein Zwischenraum 26 gebildet. Das Heizrohr 24 weist ein Heißluftaustrittsende 30 auf und ist konfiguriert zum Aufnehmen eines Heizelements (nicht gezeigt).

Das Heißluft-Gerät 100 ist derart konfiguriert, dass beim Betrieb des Heißluft-Gerätes 100
- ein erster Luftstrom 32 durch das Heizrohr 24 hindurch in Richtung des Heißluftaustrittsendes 30 geleitet wird, sodass der erste Luftstrom 32 durch ein Heizelement erhitzt wird und aus dem Heizrohr 24 durch das Heißluftaustrittsende 30 austritt und
- ein zweiter Luftstrom 34 gleichgerichtet mit dem ersten Luftstrom 32 durch den Zwischenraum 26 hindurch geleitet werden kann, sodass der zweite Luftstrom 34 eine Übertragung von Wärme vom Heizrohr 24 auf das Schutzrohr 10 mindert, am Luftaustrittsende 14 einen dritten Luftstrom 36 durch die mindestens eine Durchgangsöffnung 22 in den Zwischenraum 26 verursacht und gemeinsam mit dem dritten Luftstrom 36 aus dem Schutzrohr 10 durch das Luftaustrittsende 14 austritt.

Der erste Luftstrom 32 wird nach Erhitzen durch ein nicht dargestelltes Heizelement als Heißluft aus dem Heißluft-Gerät 100 ausgestoßen.

Der zweite Luftstrom 34 erhitzt sich in im Vergleich zum ersten Luftstrom 32 geringerem Ausmaß und entzieht hierbei dem Heizrohr 24 und dem Schutzrohr 10 Wärme, welche infolgedessen mit dem zweiten Luftstrom 34 abtransportiert und aus dem Heißluft-Gerät 100 ausgestoßen wird.

Am Luftaustrittsende 14 passiert der zweite Luftstrom 34 die mindestens eine Durchgangsöffnung 22 und verursacht, wie angenommen wird, durch seine Strömungsgeschwindigkeit ein Einströmen bzw. Einsaugen des dritten Luftstroms 36 durch die mindestens eine Durchgangsöffnung 22.

Der zweite Luftstrom 34 und der dritte Luftstrom 36 strömen gemeinsam durch das Luftaustrittsende 14 und erhitzen sich in im Vergleich zum ersten Luftstrom 32 geringerem Ausmaß und entziehen hierbei dem Heizrohr 24 und dem Schutzrohr 10 Wärme, welche infolgedessen mit dem zweiten Luftstrom 34 und dem dritten Luftstrom 36 abtransportiert und aus dem Heißluft-Gerät 100 ausgestoßen wird.

Fig. 6 zeigt eine Wärmebild-Aufnahme eines herkömmlichen Heißluft-Geräts als Vergleichsbeispiel (Fig. 6A) und eine Wärmebild-Aufnahme eines Heißluft-Geräts 100 (Fig. 6B) nach Betrieb über einen identischen, anwendungsüblichen Zeitraum.

Die Oberfläche des Schutzrohres des herkömmlichen Heißluft-Geräts erhitzt sich bei Betrieb über einen längeren Zeitraum am Hauptkörper des Schutzrohres an einer Position 38 auf etwa 33°C und am Luftaustrittsende an einer Position 40 auf etwa 44°C. Das Schutzrohr ist an der Position 40 am Luftaustrittsende somit um 11° heißer als an der Position 33 am Hauptkörper.

Die Oberfläche des Schutzrohres 10 des Heißluft-Geräts 100 erhitzt sich bei Betrieb am ersten Hauptkörper 12 des Schutzrohres 10 an einer Position 42 auf etwa 31°C und am Luftaustrittsende 14 an einer Position 44 auf nur etwa 38°C. Das Schutzrohr ist an der Position 44 am Luftaustrittsende somit um 7° heißer als an der Position 42 am ersten Hauptkörper. Gegenüber dem konventionellen Schutzrohr kann die Differenz mit der Vorgeschlagenen Lösung somit um 4°C reduziert werden.

Demnach ist ein Erhitzen des Schutzrohrs 10 im Vergleich zu einem herkömmlichen Schutzrohr sowohl am Hauptkörper 12 als auch am Luftaustrittsende 14, insbesondere am Luftaustrittsende 14, reduziert und verlangsamt.

Zusammenfassend kann mit den hierin vorgeschlagenen Lösungen ein verbessertes Heißluftgerät bereitgestellt werden. Insbesondere kann eine Temperatur an einem Luftaustrittsende eines Schutzrohres des Heißluft-Gerätes reduziert werden, sodass der Nutzer es über einen längeren Zeitraum und ggf. auch ohne Arbeitshandschuhe anfassen kann.

## Patentansprüche

1. Heißluft-Gerät (100) mit
- einem Heizrohr (24), und
- einem Schutzrohr (10),
wobei das Schutzrohr (10) das Heizrohr (24) umgibt und von diesem beabstandet ist,
wobei das Heizrohr (24) ein Heißluftaustrittsende (30) aufweist,
wobei das Schutzrohr (10) einen ersten Hauptkörper (12) und ein zum Heißluftaustrittsende (30) des Heizrohres (24) gerichtetes Luftaustrittsende (14) aufweist,
wobei ein uneinheitlicher Abstand zwischen dem Schutzrohr (10) und dem Heizrohr (24) vorgesehen ist, wobei der Abstand im Luftaustrittsende (14) größer ist als der Abstand in einem an das Luftaustrittsende (14) angrenzenden Bereich (12a) des ersten Hauptkörpers (12), und
wobei das Luftaustrittsende (14) des Schutzrohrs (10) mindestens eine Durchgangsöffnung (22) in einer Wandung aufweist, vorzugsweise im Bereich der Abstandserweiterung.

2. Heißluft-Gerät (100) nach Anspruch 1, wobei das Schutzrohr (10) einen uneinheitlichen ersten Innendurchmesser (16a, 16b, 16c) aufweist, wobei der erste Innendurchmesser (16a, 16b, 16c) im Luftaustrittsende (14) größer ist als in einem unmittelbar an das Luftaustrittsende (14) angrenzenden Bereich (12a) des ersten Hauptkörpers (12).

3. Heißluft-Gerät (100) nach einem der vorherigen Ansprüche, wobei das Heizrohr (24) einen zweiten Hauptkörper (13) und einen uneinheitlichen zweiten Außendurchmesser (17a, 17b) aufweist, wobei der zweite Außendurchmesser (17a, 17b) im Heißluftaustrittsende (30) kleiner ist als in einem unmittelbar an das Heißluftaustrittsende (30) angrenzenden Bereich (13a) des zweiten Hauptkörpers (13).

4. Heißluft-Gerät (100) nach einem der vorherigen Ansprüche, wobei das Luftaustrittsende (14) mindestens 2 Durchgangsöffnungen (22) aufweist, insbesondere mindestens 2 und höchstens 50 Durchgangsöffnungen (22), insbesondere mindestens 6 und höchstens 50.

5. Heißluft-Gerät (100) nach Anspruch 4, wobei die mindestens 2 Durchgangsöffnungen (22) regelmäßig oder symmetrisch entlang eines Umfangs des Schutzrohres (10) angeordnet sind.

6. Heißluft-Gerät (100) nach einem der vorherigen Ansprüche, wobei mindestens eine von der mindestens einen Durchgangsöffnung (22) kreisförmig oder schlitzförmig ist.

7. Heißluft-Gerät (100) nach einem der vorherigen Ansprüche, wobei das Luftaustrittsende (14) einen ersten Abschnitt (18) und einen zweiten Abschnitt (20) aufweist, wobei der zweite Abschnitt (20) zwischen dem ersten Abschnitt (18) und dem Hauptkörper (12) angeordnet ist und der Abstand im ersten Abschnitt (18) größer ist als der Abstand im zweiten Abschnitt (20), insbesondere wobei der erste Abschnitt (18) über seine gesamte Länge einen einheitlichen ersten Innendurchmesser (16a, 16b, 16c) aufweist.

8. Heißluft-Gerät (100) nach Anspruch 7, wobei der zweite Abschnitt (20) einen uneinheitlichen ersten Innendurchmesser (16a, 16b, 16c) aufweist, welcher zum ersten Abschnitt (18) hin größer wird, insbesondere wobei der erste Innendurchmesser (16a, 16b, 16c) im zweiten Abschnitt (20) zum ersten Abschnitt (18) hin gleichmäßig oder stetig größer wird.

9. Heißluft-Gerät (100) nach Anspruch 7, wobei der zweite Abschnitt (20) in einem rechtem Winkel zum ersten Abschnitt (18) ausgebildet ist.

10. Heißluft-Gerät (100) nach einem der Ansprüche 7 bis 9, wobei die mindestens eine Durchgangsöffnung (22) im ersten Abschnitt (18) und/oder im zweiten Abschnitt (20) angeordnet ist, insbesondere ausschließlich im zweiten Abschnitt (20).

11. Heißluft-Gerät (100) nach einem der Ansprüche 7 bis 10, wobei sich der zweite Abschnitt (20) über mindestens 15% und höchstens 50% der Länge des Luftaustrittsendes (14) erstreckt.

12. Heißluft-Gerät (100) nach einem der vorherigen Ansprüche, wobei die mindestens eine Durchgangsöffnung (22) sich mindestens über 30% und höchstens über 95% eines Umfangs des Schutzrohres (10) erstreckt, insbesondere über mindestens 50% und höchstens 95%.

13. Heißluft-Gerät (100) nach einem der vorherigen Ansprüche, wobei sich das Luftaustrittsende (14) über mindestens 5% und höchstens 50% der Länge des Schutzrohres (10) erstreckt.

14. Heißluft-Gerät (100) nach einem der vorherigen Ansprüche, wobei der Abstand zwischen dem Schutzrohr (10) und dem Heizrohr (24) im Luftaustrittsende (14) höchstens 1,5-fach, insbesondere höchstens 1,2-fach, so groß ist wie Abstand in einem unmittelbar an das Luftaustrittsende (14) angrenzenden Bereich (12a) des ersten Hauptkörpers (12).

15. Heißluft-Gerät (100), nach einem der vorherigen Ansprüche, wobei das Schutzrohr (10) das Heizrohr (24) zumindest abschnittsweise umgibt und von diesem beabstandet ist, sodass zwischen dem Heizrohr (24) und dem Schutzrohr (10) ein Zwischenraum (26) gebildet wird,
wobei das Heißluft-Gerät (100) derart konfiguriert ist, dass
- ein erster Luftstrom (32) durch das Heizrohr (24) hindurch in Richtung des Heißluftaustrittsendes (30) geleitet werden kann, sodass der erste Luftstrom durch ein Heizelement erhitzt wird und aus dem Heizrohr (24) durch das Heißluftaustrittsende (30) austritt, und
- ein zweiter Luftstrom (34) gleichgerichtet mit dem ersten Luftstrom (32) durch den Zwischenraum (26) hindurch geleitet werden kann, sodass der zweite Luftstrom eine Übertragung von Wärme vom Heizrohr (24) auf das Schutzrohr (10) mindert, am Luftaustrittsende (14) einen dritten Luftstrom (36) durch die mindestens eine Durchgangsöffnung (22) in den Zwischenraum (26) verursacht und gemeinsam mit dem dritten Luftstrom (36) aus dem Schutzrohr (10) durch das Luftaustrittsende (14) austritt.

## Claims

1. Hot air device (100) comprising
- a heating tube (24), and
- a protective tube (10),
wherein the protective tube (10) surrounds the heating tube (24) and is spaced apart from it,
wherein the heating tube (24) comprises a hot air outlet end (30), wherein the protective tube (10) comprises a first main body (12) and an air outlet end (14) directed towards the hot air outlet end (30) of the heating tube (24),
wherein a non-uniform distance is provided between the protective tube (10) and the heating tube (24), wherein the distance in the air outlet end (14) is greater than the distance in a region (12a) of the first main body (12) adjacent to the air outlet end (14), and
wherein the air outlet end (14) of the protective tube (10) comprises at least one pass-through opening (22) in a wall, preferably in the region of the widening of the distance.

2. Hot air device (100) according to claim 1, wherein the protective tube (10) has a non-uniform first inner diameter (16a, 16b, 16c), wherein the first inner diameter (16a, 16b, 16c) is larger in the air outlet end (14) than in a region (12a) of the first main body (12) directly adjacent to the air outlet end (14).

3. Hot air device (100) according to any of the preceding claims, wherein the heating tube (24) comprises a second main body (13) and a non-uniform second outer diameter (17a, 17b), wherein the second outer diameter (17a, 17b) is smaller in the hot air outlet end (30) than in a region (13a) of the second main body (13) directly adjacent to the hot air outlet end (30).

4. Hot air device (100) according to any of the preceding claims, wherein the air outlet end (14) comprises at least 2 pass-through openings (22), in particular at least 2 and no more than 50 pass-through openings (22), in particular at least 6 and no more than 50.

5. Hot air device (100) according to claim 4, wherein the at least 2 pass-through openings (22) are arranged regularly or symmetrically along a circumference of the protective tube (10).

6. Hot air device (100) according to any of the preceding claims, wherein at least one of the at least one pass-through opening (22) is circular or slit-shaped.

7. Hot air device (100) according to any of the preceding claims, wherein the air outlet end (14) comprises a first section (18) and a second section (20), wherein the second section (20) is arranged between the first section (18) and the main body (12) and the distance in the first section (18) is greater than the distance in the second section (20), in particular wherein the first section (18) has a uniform first inner diameter (16a, 16b, 16c) over its entire length.

8. Hot air device (100) according to claim 7, wherein the second section (20) has a non-uniform first inner diameter (16a, 16b, 16c) which increases towards the first section (18), in particular wherein the first inner diameter (16a, 16b, 16c) in the second section (20) increases evenly or continuously towards the first section (18).

9. Hot air device (100) according to claim 7, wherein the second section (20) is formed at a right angle to the first section (18).

10. Hot air device (100) according to any of claims 7 to 9, wherein the at least one pass-through opening (22) is arranged in the first section (18) and/or in the second section (20), in particular exclusively in the second section (20).

11. Hot air device (100) according to any of claims 7 to 10, wherein the second section (20) extends over at least 15% and no more than 50% of the length of the air outlet end (14).

12. Hot air device (100) according to any of the preceding claims, wherein the at least one pass-through opening (22) extends over at least 30% and no more than 95% of a circumference of the protective tube (10), in particular over at least 50% and no more than 95%.

13. Hot air device (100) according to any of the preceding claims, wherein the air outlet end (14) extends over at least 5% and no more than 50% of the length of the protective tube (10).

14. Hot air device (100) according to any of the preceding claims, wherein the distance between the protective tube (10) and the heating tube (24) in the air outlet end (14) is no more than 1.5 times, in particular no more than 1.2 times, as large as the distance in a region (12a) of the first main body (12) directly adjacent to the air outlet end (14).

15. The hot air device (100) according to any of the preceding claims, wherein the protective tube (10) surrounds the heating tube (24) at least in sections and is spaced apart from it, so that an intermediate space (26) is formed between the heating tube (24) and the protective tube (10),
wherein the hot air device (100) is configured such that
- a first air flow (32) can be directed through the heating tube (24) in direction of the hot air outlet end (30), such that the first air flow is heated by a heating element and exits the heating tube (24) through the hot air outlet end (30), and
- a second air flow (34) in the same direction as the first air flow (32) can be directed through the intermediate space (26), such that the second air flow reducing a heat transfer from the heating tube (24) to the protective tube (10) causes a third air flow (36) at the air outlet end (14) through the at least one pass-through opening (22) into the intermediate space (26) and exits together with the third air flow (36) from the protective tube (10) through the air outlet end (14).

## Revendications

1. Appareil à air chaud (100) comportant
- un tube de chauffage (24), et
- un tube de protection (10),
dans lequel le tube de protection (10) entoure le tube de chauffage (24) et est espacé de celui-ci,
dans lequel le tube de chauffage (24) présente une extrémité de sortie d'air chaud (30),
dans lequel le tube de protection (10) présente un premier corps principal (12) et une extrémité de sortie d'air (14) dirigée vers l'extrémité de sortie d'air chaud (30) du tube de chauffage (24),
dans lequel un espacement non uniforme est prévu entre le tube de protection (10) et le tube de chauffage (24), dans lequel l'espacement dans l'extrémité de sortie d'air (14) est supérieur à l'espacement dans une zone (12a) du premier corps principal (12) adjacente à l'extrémité de sortie d'air (14), et
dans lequel l'extrémité de sortie d'air (14) du tube de protection (10) présente au moins une ouverture de passage (22) dans une paroi, de préférence dans la zone de l'élargissement d'espacement.

2. Appareil à air chaud (100) selon la revendication 1, dans lequel le tube de protection (10) présente un premier diamètre intérieur (16a, 16b, 16c) non uniforme, dans lequel le premier diamètre intérieur (16a, 16b, 16c) est plus grand dans l'extrémité de sortie d'air (14) que dans une zone (12a) du premier corps principal (12) directement adjacente à l'extrémité de sortie d'air (14).

3. Appareil à air chaud (100) selon l'une des revendications précédentes, dans lequel le tube de chauffage (24) présente un second corps principal (13) et un second diamètre extérieur (17a, 17b) non uniforme, dans lequel le second diamètre extérieur (17a, 17b) est plus petit dans l'extrémité de sortie d'air chaud (30) que dans une zone (13a) du second corps principal (13) immédiatement adjacente à l'extrémité de sortie d'air chaud (30).

4. Appareil à air chaud (100) selon l'une des revendications précédentes, dans lequel l'extrémité de sortie d'air (14) présente au moins 2 ouvertures de passage (22), en particulier au moins 2 et au plus 50 ouvertures de passage (22), en particulier au moins 6 et au plus 50.

5. Appareil à air chaud (100) selon la revendication 4, dans lequel les au moins 2 ouvertures de passage (22) sont disposées de manière régulière ou symétrique le long d'une circonférence du tube de protection (10).

6. Appareil à air chaud (100) selon l'une des revendications précédentes, dans lequel au moins l'une de l'au moins une ouverture de passage (22) est circulaire ou en forme de fente.

7. Appareil à air chaud (100) selon l'une des revendications précédentes, dans lequel l'extrémité de sortie d'air (14) présente une première section (18) et une seconde section (20), dans lequel la seconde section (20) est disposée entre la première section (18) et le corps principal (12) et l'espacement dans la première section (18) est supérieur à l'espacement dans la seconde section (20), en particulier dans lequel la première section (18) présente un premier diamètre intérieur (16a, 16b, 16c) uniforme sur toute sa longueur.

8. Appareil à air chaud (100) selon la revendication 7, dans lequel la seconde section (20) présente un premier diamètre intérieur (16a, 16b, 16c) non uniforme qui augmente en direction de la première section (18), en particulier dans lequel le premier diamètre intérieur (16a, 16b, 16c) dans la seconde section (20) augmente de manière régulière ou continue en direction de la première section (18).

9. Appareil à air chaud (100) selon la revendication 7, dans lequel la seconde section (20) est réalisée à angle droit par rapport à la première section (18).

10. Appareil à air chaud (100) selon l'une des revendications 7 à 9, dans lequel l'au moins une ouverture de passage (22) est disposée dans la première section (18) et/ou dans la seconde section (20), en particulier exclusivement dans la seconde section (20).

11. Appareil à air chaud (100) selon l'une des revendications 7 à 10, dans lequel la seconde section (20) s'étend sur au moins 15 % et au plus 50 % de la longueur de l'extrémité de sortie d'air (14).

12. Appareil à air chaud (100) selon l'une des revendications précédentes, dans lequel l'au moins une ouverture de passage (22) s'étend sur au moins 30 % et au plus 95 % d'une circonférence du tube de protection (10), en particulier sur au moins 50 % et au plus 95 %.

13. Appareil à air chaud (100) selon l'une des revendications précédentes, dans lequel l'extrémité de sortie d'air (14) s'étend sur au moins 5 % et au plus 50 % de la longueur du tube de protection (10).

14. Appareil à air chaud (100) selon l'une des revendications précédentes, dans lequel l'espacement entre le tube de protection (10) et le tube de chauffage (24) dans l'extrémité de sortie d'air (14) est au maximum 1,5 fois, en particulier au maximum 1,2 fois, aussi grand que l'espacement dans une zone (12a) du premier corps principal (12) directement adjacente à l'extrémité de sortie d'air (14).

15. Appareil à air chaud (100), selon l'une des revendications précédentes, dans lequel le tube de protection (10) entoure au moins dans certaines sections le tube de chauffage (24) et est espacé de celui-ci, de sorte qu'un espace intermédiaire (26) est formé entre le tube de chauffage (24) et le tube de protection (10),
dans lequel l'appareil à air chaud (100) est conçu de telle sorte que
- un premier flux d'air (32) peut être dirigé à travers le tube de chauffage (24) en direction de l'extrémité de sortie d'air chaud (30), de sorte que le premier flux d'air est chauffé par un élément chauffant et sort du tube de chauffage (24) par l'extrémité de sortie d'air chaud (30), et
- un deuxième flux d'air (34) peut être dirigé dans le même sens que le premier flux d'air (32) à travers l'espace intermédiaire (26), de sorte que
le deuxième flux d'air réduit une transmission de chaleur du tube de chauffage (24) au tube de protection (10), provoque, au niveau de l'extrémité de sortie d'air (14), un troisième flux d'air (36) à travers l'au moins une ouverture de passage (22) dans l'espace intermédiaire (26) et sort du tube de protection (10) en même temps que le troisième flux d'air (36) par l'extrémité de sortie d'air (14).
